# EUROPÄISCHE PATENTSCHRIFT

(11) **EP 3 081 051 B1**
(45) Veröffentlichungstag und Bekanntmachung des Hinweises auf die Patenterteilung: **22.04.2020**
(21) Anmeldenummer: 14827547.2
(22) Anmeldetag: 04.12.2014
(51) Int. Cl.: H05B 6/06, H05B 1/02

(54) **KOCHFELDVORRICHTUNG**
STOVETOP DEVICE
TABLE DE CUISSON

(30) Priorität: 11.12.2013 ES 201331810
(43) Veröffentlichungstag der Anmeldung: 19.10.2016
(73) Patentinhaber: BSH Hausgeräte GmbH, 81739 München (DE)
(72) Erfinder: FRANCO GUTIERREZ, Carlos, E-50017 Zaragoza (ES); MARZO ALVAREZ, Teresa Del Carmen, E-50012 Zaragoza (ES); PAESA GARCÍA, David, E-50015 Zaragoza (ES); VILLANUEVA VALERO, Beatriz, E-44500 Andorra Teruel (ES)
(86) Internationale Anmeldenummer: PCT/IB2014/066576
(87) Internationale Veröffentlichungsnummer: WO 2015/087208

(56) Entgegenhaltungen:
- EP-A1- 2 252 130
- EP-A1- 2 268 101
- EP-A1- 2 413 659
- EP-A1- 2 800 453
- WO-A1-97/37515
- WO-A1-2013/118027

## Beschreibung

Aus dem Stand der Technik ist bereits eine Kochfeldvorrichtung mit Heizelementen bekannt, die in Form einer Matrix angeordnet sind. Hierbei definieren die Heizelemente einen Heizbereich zu einem Erhitzen von aufgestelltem Gargeschirr. Die Kochfeldvorrichtung umfasst zudem eine Steuereinheit, die bei Aufstellen eines Gargeschirrs auf den Heizbereich dem aufgestellten Gargeschirr eine Heizzone zuordnet. In Abhängigkeit von einer Bedieneingabe mittels einer Bedieneinheit ordnet die Steuereinheit der gebildeten Heizzone, unabhängig von einer Position der Heizzone auf dem Heizbereich, eine Heizleistung, insbesondere eine Heizleistungsdichte und/oder Heizleistungsstufe, zu. Eine solche Kochfeldvorrichtung ist aus Dokument WO A1 97/37515 bekannt.

Die Aufgabe der Erfindung besteht insbesondere darin, eine gattungsgemäße Vorrichtung mit verbesserten Eigenschaften hinsichtlich einer vorteilhaften Erhitzung bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Es wird eine Kochfeldvorrichtung, insbesondere eine Induktionskochfeldvorrichtung, mit einem Heizbereich, der zu einem Erhitzen von aufgestelltem Gargeschirr und/oder aufgelegtem Gargut vorgesehen ist, und mit einer Steuereinheit vorgeschlagen, die dazu vorgesehen ist, wenigstens einen Teilbereich des Heizbereichs in wenigstens einem Betriebszustand als zumindest ein Solltemperatur-Feld zu betreiben und unterschiedlichen Positionen des zumindest einen Solltemperatur-Felds unterschiedliche Solltemperaturen zuzuordnen. Unter einer "Kochfeldvorrichtung" soll insbesondere zumindest ein Teil, insbesondere eine Unterbaugruppe, eines Kochfelds, insbesondere eines Induktionskochfelds, verstanden werden, wobei insbesondere zusätzlich auch Zubehöreinheiten für das Kochfeld umfasst sein können, wie beispielsweise eine Sensoreinheit zur externen Messung einer Temperatur eines Gargeschirrs und/oder eines Garguts. Insbesondere kann die Kochfeldvorrichtung auch das gesamte Kochfeld, insbesondere das gesamte Induktionskochfeld, umfassen. Unter einem "Heizbereich" soll insbesondere ein vorteilhaft zweidimensionaler Bereich verstanden werden, der zu einem Aufstellen von Gargeschirr und/oder Auflegen von Gargut vorgesehen ist, insbesondere um das aufgestellte Gargeschirr und/oder das aufgelegte Gargut zu erhitzen. Der Heizbereich ist in einer Einbaulage vorteilhaft von einer Kochfeldplatte nach unten, insbesondere in einer Schwerkraftrichtung, begrenzt. Die Kochfeldvorrichtung umfasst insbesondere mehrere Heizelemente, die vorzugsweise in einer Matrix angeordnet und die insbesondere dazu vorgesehen sind, in dem zumindest einen Betriebszustand dem Heizbereich eine zu einem Erhitzen von aufgestelltem Gargeschirr und/oder aufgelegtem Gargut benötigte Energie zuzuführen. Unter einer "Kochfeldplatte" soll insbesondere ein Element verstanden werden, das dazu vorgesehen ist, in einer Einbaulage auf dem Heizbereich aufgestelltes Gargeschirr und/oder aufgelegtes Gargut zu tragen. Unter einer "Steuereinheit" soll insbesondere eine elektronische Einheit verstanden werden, die vorzugsweise in einer Steuer- und/oder Regeleinheit eines Kochfelds, insbesondere eines Induktionskochfelds, zumindest teilweise integriert ist und die vorzugsweise dazu vorgesehen ist, zumindest den Heizbereich zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Vorteilhaft weist die Kochfeldvorrichtung eine Detektionseinheit auf, die insbesondere von den Heizelementen selbst gebildet sein kann, die dazu vorgesehen ist, aufgestelltes Gargeschirr, insbesondere durch Messung eines Gütefaktors, zu detektieren. Hierbei ist die Steuereinheit insbesondere dazu vorgesehen, mittels Aktivierung zumindest eines der Heizelemente, insbesondere zumindest eines Großteils der und vorteilhaft aller Heizelemente, zumindest eine Detektion eines aufgestellten Gargeschirrs durch die Detektionseinheit zu ermöglichen. Die Steuereinheit ist insbesondere dazu vorgesehen, Messwerte der Detektionseinheit auszuwerten, zumindest eine Heizzone zu berechnen und Heizelemente festzulegen, die diese Heizzone bilden. Insbesondere ist die Steuereinheit dazu vorgesehen, einem detektierten Gargeschirr eine in Form, Größe und/oder Position zumindest weitgehend angepasste Heizzone zuzuordnen. Alternativ sind weitere, einem Fachmann als sinnvoll erscheinende Möglichkeiten zu einer Detektion von aufgestelltem Gargeschirr denkbar. Unter einem "Solltemperatur-Feld" soll insbesondere ein insbesondere zweidimensionaler Bereich verstanden werden, dem an jeder Koordinate, insbesondere an jedem Punkt, eine Solltemperatur, insbesondere für den Fall eines an dem Punkt befindlichen Gargeschirrs und/oder Garguts, zugeordnet ist. Unter einer "Koordinate" soll insbesondere ein Punkt eines insbesondere zweidimensionalen, insbesondere kartesischen Koordinatensystems verstanden werden, der insbesondere durch Angabe von genau zwei Werten exakt definiert ist. Unter einer "Solltemperatur" soll insbesondere eine zu erreichende, vorteilhaft eine in einem Heizbetrieb angestrebte Temperatur verstanden werden. Die Steuereinheit ist insbesondere dazu vorgesehen, in dem wenigstens einen Betriebszustand eine Heizleistung der Heizelemente, insbesondere durch Ansteuerung zumindest eines Wechselrichters, zu steuern und/oder zu regeln, um die Solltemperatur zu erreichen. Vorzugsweise ist die Steuereinheit dazu vorgesehen, in dem wenigstens einen Betriebszustand die Solltemperatur durch Variation der Heizleistung der Heizelemente einzustellen, wobei die Heizleistung der Heizelemente insbesondere nicht auf eine Sollheizleistung geregelt wird, sondern vorteilhaft variabel ausgebildet ist. Die Steuereinheit ist vorzugsweise dazu vorgesehen, in dem wenigstens einen Betriebszustand eine Ist-Temperatur zumindest eines Punkts des Heizbereichs an die Solltemperatur dieses zumindest einen Punkts gemäß dem Solltemperatur-Feld anzupassen. Unter der Wendung, dass die Steuereinheit dazu vorgesehen ist, wenigstens einen Teilbereich des Heizbereichs in wenigstens einem Betriebszustand als zumindest ein Solltemperatur-Feld zu "betreiben", soll insbesondere verstanden werden, dass die Steuereinheit dazu vorgesehen ist, in dem wenigstens einen Betriebszustand zumindest einen Wechselrichter anzusteuern, der insbesondere in Abhängigkeit einer Ansteuerung durch die Steuereinheit zumindest eines der Heizelemente mit elektrischer Energie versorgt. Unter der Wendung, dass die Steuereinheit dazu vorgesehen ist, wenigstens einen Teilbereich des Heizbereichs in wenigstens einem Betriebszustand "als zumindest ein Solltemperatur-Feld zu betreiben", soll insbesondere verstanden werden, dass die Steuereinheit dazu vorgesehen ist, in dem wenigstens einen Betriebszustand von aufgestelltem Gargeschirr und/oder aufgelegtem Gargut bedeckte Positionen des Heizbereichs zu betreiben, insbesondere mit elektrischer Energie zu versorgen, insbesondere um die eingestellten Solltemperaturen der bedeckten Positionen zu erreichen. Hierbei könnte insbesondere genau eine Position des Heizbereichs von aufgestelltem Gargeschirr und/oder aufgelegtem Gargut bedeckt sein. Alternativ könnten mehrere Positionen des Heizbereichs von aufgestelltem Gargeschirr und/oder aufgelegtem Gargut bedeckt sein, wobei diese mehreren Positionen im Wesentlichen dieselbe Solltemperatur oder unterschiedliche Solltemperaturen aufweisen könnten. Unter der Wendung, dass die Steuereinheit dazu vorgesehen ist, unterschiedlichen Positionen des zumindest einen Solltemperatur-Felds unterschiedliche Solltemperaturen "zuzuordnen", soll insbesondere verstanden werden, dass die Steuereinheit dazu vorgesehen ist, in dem wenigstens einen Betriebszustand eine dem Heizbereich, insbesondere mittels der Heizelemente, zugeführte Menge an Energie zu steuern und/oder zu regeln, um an unterschiedlichen Positionen des Heizbereichs aufgestelltes Gargeschirr und/oder das sich in dem aufgestellten Gargeschirr befindliche Gargut und/oder aufgelegtes Gargut auf die Solltemperatur aufzuheizen und/oder auf der Solltemperatur zu halten. Es sind verschiedene, einem Fachmann als sinnvoll erscheinende Möglichkeiten denkbar, den unterschiedlichen Positionen des zumindest einen Solltemperatur-Felds unterschiedliche Solltemperaturen zuzuordnen. Beispielweise könnte die Steuereinheit dazu vorgesehen sein, den unterschiedlichen Positionen des zumindest einen Solltemperatur-Felds mittels Tabellen und/oder Algorithmen unterschiedliche Solltemperaturen zuzuordnen. Weiterhin könnten gespeicherte, insbesondere vordefinierte Werte Verwendung finden, wobei insbesondere den unterschiedlichen Positionen des zumindest einen Solltemperatur-Felds unterschiedliche gespeicherte Werte der Solltemperaturen zugeordnet wären. Vorzugsweise ist die Steuereinheit jedoch dazu vorgesehen, den unterschiedlichen Positionen des zumindest einen Solltemperatur-Felds mittels einer insbesondere zweidimensionalen mathematischen Funktion unterschiedliche Solltemperaturen zuzuordnen. Unter einer "mathematischen Funktion" soll insbesondere eine Abbildung verstanden werden, die eine Beziehung zwischen den Solltemperaturen und den Koordinaten herstellt und vorteilhaft jeder Koordinate eine Solltemperatur zuordnet. Die mathematische Funktion der Solltemperatur lässt sich insbesondere ausdrücken als T(x, y). Es sind verschiedene, einem Fachmann als sinnvoll erscheinende Ausgestaltungen der mathematischen Funktion denkbar. Beispielsweise könnte die mathematische Funktion eine Stufenfunktion aufweisen, wobei insbesondere ein Verlauf entlang zumindest einer Achse des Koordinatensystems treppenartig ausgebildet sein könnte. Hierbei weist die mathematische Funktion insbesondere unterschiedliche Temperaturabschnitte auf, die sich insbesondere parallel zu einer durch die x-Achse und die y-Achse aufgespannte Ebene erstrecken. Weiterhin ist denkbar, dass die mathematische Funktion eine sich stetig und vorteilhaft zumindest im Wesentlichen kontinuierlich in ihrem Wert, insbesondere entlang zumindest einer Achse des Koordinatensystems, verändernde Funktion aufweist. Hierbei ist insbesondere eine lineare oder exponentielle Änderung denkbar. Vorzugsweise gibt die Steuereinheit in dem wenigstens einen Betriebszustand mittels einer Anzeigeeinheit, die vorteilhaft in einer Bedieneinheit integriert ist, eine Unterteilung und/oder einen Verlauf des zumindest einen Solltemperatur-Felds aus, insbesondere an einen Bediener. Unter "unterschiedlich" soll insbesondere in wenigstens einem Merkmal verschieden und/oder vorteilhaft differierend verstanden werden. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Durch die erfindungsgemäße Ausgestaltung kann insbesondere eine vorteilhafte Erhitzung von aufgestelltem Gargeschirr und/oder aufgelegtem Gargut erreicht werden. Eine insbesondere von einem Bediener gewünschte Solltemperatur des Gargeschirrs und/oder des Garguts kann vorteilhaft exakt erreicht werden, insbesondere durch Aufstellen des Gargeschirrs und/oder Auflegen des Garguts an zumindest einer Position, der die gewünschte Solltemperatur zugeordnet ist. Vorteilhaft kann hierdurch ein hoher Bedienkomfort und/oder eine einfache Bedienbarkeit der Kochfeldvorrichtung erreicht werden, wobei insbesondere durch Verschieben des Gargeschirrs eine Temperatur des Gargeschirrs und/oder des Garguts verändert werden kann. Zudem kann vorteilhaft eine Alternative zu einer Einstellung einer Sollheizleistung bereitgestellt werden.

Ferner wird vorgeschlagen, dass die Steuereinheit eine Speichereinheit aufweist, in welcher zumindest zwei unterschiedliche Solltemperatur-Felder gespeichert sind, wodurch insbesondere eine hohe Flexibilität erreicht werden kann.

Beispielsweise ist denkbar, dass die Steuereinheit dazu vorgesehen ist, in Abhängigkeit von einer Gargeschirrkenngröße, insbesondere einer Position und/oder einem Material und/oder einer Art eines aufgestellten Gargeschirrs und/oder aufgelegten Garguts, unterschiedliche Solltemperatur-Felder zu verwenden. Weiterhin könnte die Steuereinheit dazu vorgesehen sein, in Abhängigkeit von einer Energieversorgung unterschiedliche Solltemperatur-Felder zu verwenden. Insbesondere ist denkbar, dass die Steuereinheit dazu vorgesehen ist, in Abhängigkeit von einer Bewegung von aufgestelltem Gargeschirr und/oder aufgelegtem Gargut unterschiedliche Solltemperatur-Felder zu verwenden. Vorzugsweise ist die Steuereinheit jedoch dazu vorgesehen, in dem wenigstens einen Betriebszustand in Abhängigkeit von einer Bedieneingabe mittels einer Bedieneinheit zwischen zumindest zwei Solltemperatur-Feldern zu wechseln, insbesondere zwischen den zumindest zwei unterschiedlichen, in der Speichereinheit gespeicherten Solltemperatur-Feldern zu wechseln, wobei die Steuereinheit insbesondere dazu vorgesehen ist, ein erstes der zumindest zwei Solltemperatur-Felder zu deaktivieren und ein zweites der zumindest zwei Solltemperatur-Felder zu aktivieren. Dadurch kann insbesondere eine hohe Flexibilität und/oder ein hoher Bedienkomfort erreicht werden.

Weiterhin wird vorgeschlagen, dass die Steuereinheit dazu vorgesehen ist, in dem wenigstens einen Betriebszustand in Abhängigkeit von einer Bedieneingabe mittels einer Bedieneinheit das zumindest eine Solltemperatur-Feld zu verändern, insbesondere bezüglich zumindest einer Eigenschaft des zumindest einen Solltemperatur-Felds. Die Steuereinheit könnte insbesondere dazu vorgesehen sein, einen Verlauf des zumindest einen Solltemperatur-Felds, vorteilhaft der mathematischen Funktion, die das zumindest eine Solltemperatur-Feld beschreibt, zu verändern, wie beispielsweise eine Breite von Temperaturabschnitten des zumindest einen Solltemperatur-Felds und/oder wenigstens eine Steigung eines zumindest im Wesentlichen kontinuierlichen Verlaufs des zumindest einen Solltemperatur-Felds. Weiterhin könnte die Steuereinheit vorteilhaft dazu vorgesehen sein, wenigstens eine Solltemperatur des zumindest einen Solltemperatur-Felds zu verändern, insbesondere in zumindest einem Temperaturabschnitt. Weiterhin ist denkbar, dass die Steuereinheit dazu vorgesehen ist, sämtliche Solltemperaturen des Solltemperatur-Felds parallel um einen konstanten Wert oder um einen bestimmten prozentualen Wert zu verändern. Darüber hinaus sind weitere, einem Fachmann als sinnvoll erscheinende Veränderungen des zumindest einen Solltemperatur-Felds denkbar. Dadurch kann insbesondere eine vorteilhafte Interaktion zwischen einem Bediener und der Steuereinheit und damit insbesondere ein hoher Komfort für den Bediener erreicht werden.

Ferner wird vorgeschlagen, dass die Steuereinheit dazu vorgesehen ist, in dem wenigstens einen Betriebszustand in Abhängigkeit von einer Bedieneingabe mittels einer Bedieneinheit eine Bildung von zumindest einem weiteren Solltemperatur-Feld zu ermöglichen und das zumindest eine weitere Solltemperatur-Feld vorteilhaft in der Speichereinheit der Steuereinheit zu speichern. Es sind verschiedene, einem Fachmann als sinnvoll erscheinende Möglichkeiten zu einer Bildung des zumindest einen weiteren Solltemperatur-Felds denkbar. Beispielsweise könnte ein Bediener durch eine Bedieneingabe mittels der Bedieneinheit eine mathematische Funktion des zumindest einen weiteren Solltemperatur-Felds eingeben. Alternativ oder zusätzlich könnte der Bediener zumindest zwei, insbesondere zumindest vier, vorteilhaft eine Vielzahl an Koordinaten des zumindest einen weiteren Solltemperatur-Felds eingeben, wobei die Steuereinheit insbesondere dazu vorgesehen sein könnte, die Koordinaten in der Speichereinheit zu speichern und vorteilhaft die Koordinaten zu einem Betreiben des Heizbereichs als das zumindest eine weitere Solltemperatur-Feld zu verwenden, insbesondere als Tabellenwerte und/oder vorteilhaft als gefittete mathematische Funktion. Ebenfalls denkbar ist, dass die Steuereinheit dazu vorgesehen ist, von dem Bediener durch eine Bedieneingabe mittels der Bedieneinheit aufgezeichnete Konturen mit dem zumindest einen weiteren Solltemperatur-Felds zu verbinden. Dadurch kann insbesondere eine hohe Flexibilität und/oder ein hoher Komfort für einen Bediener erreicht werden.

Zudem wird vorgeschlagen, dass die Steuereinheit dazu vorgesehen ist, zumindest zwei unterschiedliche Garmethoden durchzuführen, welche insbesondere in der Speichereinheit abgespeichert sein können, und in dem wenigstens einen Betriebszustand in unterschiedlichen der zumindest zwei unterschiedlichen Garmethoden denselben Positionen des zumindest einen Solltemperatur-Felds unterschiedliche Solltemperaturen zuzuordnen. Die zumindest zwei unterschiedlichen Garmethoden weisen vorteilhaft Braten und Kochen auf. Zusätzlich könnten die zumindest zwei unterschiedlichen Garmethoden insbesondere Pochieren und/oder Simmern und/oder Dämpfen und/oder Blanchieren und/oder Frittieren und/oder Dünsten und/oder Sieden und/oder Sautieren und/oder Grillen und/oder Rösten aufweisen. Darüber hinaus sind weitere, einem Fachmann als sinnvoll erscheinende Garmethoden denkbar. Dadurch kann insbesondere jegliche Art von Gargut optimal gegart werden.

Weiterhin wird vorgeschlagen, dass die Kochfeldvorrichtung zumindest eine erste Sensoreinheit, die einen Messpunkt in einem Nahbereich eines Gargeschirrbodens aufweist, und zumindest eine zweite Sensoreinheit umfasst, die einen Messpunkt oberhalb des Gargeschirrbodens, insbesondere zumindest 10 mm, vorzugsweise wenigstens 15 mm und besonders vorteilhaft mindestens 20 mm oberhalb des Gargeschirrbodens, aufweist, wobei vorteilhaft jede Sensoreinheit einer der zumindest zwei unterschiedlichen Garmethoden zugeordnet ist. Die zumindest eine erste Sensoreinheit ist insbesondere dazu vorgesehen, in dem wenigstens einen Betriebszustand mittels des Messpunkts eine Temperatur des Gargeschirrbodens und/oder insbesondere der Kochfeldplatte zu detektieren. Unter einer "Sensoreinheit" soll insbesondere eine Einheit verstanden werden, die dazu vorgesehen ist, in dem wenigstens einen Betriebszustand eine Temperatur, insbesondere eine Ist-Temperatur, von aufgestelltem Gargeschirr und/oder von, sich insbesondere in dem aufgestellten Gargeschirr befindlichem, Gargut zu detektieren. Es sind verschiedene, einem Fachmann als sinnvoll erscheinende Sensoreinheiten denkbar. Beispielsweise könnte die zumindest eine Sensoreinheit wenigstens einen wärmeabhängigen Widerstand aufweisen. Zudem könnte die zumindest eine Sensoreinheit wenigstens einen Sensor aufweisen, wie beispielsweise ein Heizelement und/oder eine Spule, der dazu vorgesehen sein könnte, wenigstens eine wärmeabhängige elektrische Kenngröße zu detektieren. Ferner sind auf Infrarot-Messung basierende Sensoreinheiten denkbar. Unter einem "Nahbereich" eines Objekts soll insbesondere ein Bereich verstanden werden, dessen Punkte einen Abstand von weniger als 10 mm, insbesondere von weniger als 8 mm und vorteilhaft von weniger als 5 mm von dem Objekt aufweisen, insbesondere wenigstens in einer in einer Einbaulage parallel zu der Schwerkraftrichtung ausgerichteten Richtung. Dadurch kann insbesondere eine hohe Flexibilität erreicht werden.

Ferner wird vorgeschlagen, dass die Steuereinheit dazu vorgesehen ist, in Abhängigkeit von einer Bedieneingabe mittels einer Bedieneinheit zwischen dem wenigstens einen Betriebsmodus, in welchem der Heizbereich als das zumindest eine Solltemperatur-Feld betrieben ist, und wenigstens einem weiteren Betriebsmodus, in welchem der Heizbereich klassisch betrieben ist, und insbesondere zusätzlich wenigstens einem zweitem Betriebsmodus, in welchem der Heizbereich als zumindest ein Sollheizleistungs-Feld betrieben ist, zu wechseln. Unter der Wendung, dass der Heizbereich "klassisch" betrieben ist, soll insbesondere verstanden werden, dass die Steuereinheit dazu vorgesehen ist, in dem weiteren Betriebsmodus aufgestelltem Gargeschirr und/oder aufgelegtem Gargut wenigstens eine Heizzone zuzuordnen und insbesondere mittels wenigstens einer Ausgabeeinheit, die vorteilhaft in der Bedieneinheit integriert sein kann, eine Bedienaufforderung zu einer Eingabe einer Heizleistung, insbesondere einer Heizleistungsstufe und/oder einer Heizleistungsdichte, auszugeben und vorteilhaft nach Eingabe der Heizleistung für die wenigstens eine Heizzone die wenigstens eine Heizzone mit der eingegebenen Heizleistung zu betreiben. Dadurch kann insbesondere eine Vielzahl möglicher Betriebsmodi bereitgestellt werden. Zudem kann vorteilhaft eine komfortable Interaktion zwischen dem Bediener und der Steuereinheit erreicht werden. Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Kochfeld mit einer erfindungsgemäßen Kochfeldvorrichtung in einem ersten aktivierten Zustand in einer schematischen Draufsicht,
- Fig. 2: die Kochfeldvorrichtung in einem zweiten aktivierten Zustand in einer schematischen Draufsicht,
- Fig. 3: die Kochfeldvorrichtung in einem dritten aktivierten Zustand in einer schematischen Draufsicht und
- Fig. 4: die Kochfeldvorrichtung in einem vierten aktivierten Zustand in einer schematischen Draufsicht.

Fig. 1 zeigt ein Kochfeld 26, das als Induktionskochfeld ausgebildet ist, mit einer Kochfeldvorrichtung 10, die als Induktionskochfeldvorrichtung ausgebildet ist. Die Kochfeldvorrichtung 10 weist eine Kochfeldplatte 28 zu einem Aufstellen von Gargeschirr 14 auf. Zudem weist die Kochfeldvorrichtung 10 mehrere Heizelemente (nicht dargestellt) zu einer Erzeugung von Energie auf. Die Heizelemente, die in vorliegenden Fall als Induktionsheizelemente ausgebildet sind, sind in einer Einbaulage unterhalb der Kochfeldplatte 28 angeordnet. In einem montierten Zustand sind die Heizelemente in Form einer Matrix angeordnet. Alternativ zu einer Matrix ist denkbar, dass die Heizelemente als beweglich gelagerte Heizelemente ausgebildet und dazu vorgesehen sind, unterhalb der Kochfeldplatte in im Wesentlichen parallel zu der Kochfeldplatte ausgerichteten Richtungen bewegt zu werden.

Die Kochfeldvorrichtung 10 umfasst einen Heizbereich 12, der zu einem Erhitzen von aufgestelltem Gargeschirr 14 vorgesehen ist. Alternativ oder zusätzlich kann der Heizbereich zu einem Erhitzen von aufgelegtem Gargut vorgesehen sein, wobei beispielsweise in der Einbaulage wenigstens eine Teriyaki-Platte oberhalb des Heizbereichs 12 und insbesondere oberhalb der Kochfeldplatte 28 aufgelegt werden könnte und wobei in der Einbaulage insbesondere oberhalb der wenigstens einen Teriyaki-Platte Gargut aufgelegt werden könnte. Hierbei könnte der Heizbereich 12 zu einem Erhitzen des oberhalb der wenigstens einen Teriyaki-Platte aufgelegten Garguts vorgesehen sein. In der Einbaulage und in einem aktivierten Zustand führen die Heizelemente dem Heizbereich 12 zumindest an Positionen von aufgestelltem Gargeschirr 14 zu einem Erhitzen des aufgestellten Gargeschirrs 14 Energie zu, insbesondere in Form elektromagnetischer Felder. In dem aktivierten Zustand erhitzt der Heizbereich 12 mittels der von den Heizelementen erzeugten Energie auf der Kochfeldplatte 28 oberhalb des Heizbereichs 12 aufgestelltes Gargeschirr 14. Zu einer Detektion von aufgestelltem Gargeschirr 14 umfasst die Kochfeldvorrichtung 10 eine Detektionseinheit (nicht dargestellt). Die Detektionseinheit ist zumindest teilweise einstückig mit den Heizelementen ausgebildet und dazu vorgesehen, mittels einer an sich bekannten Messung zumindest eines Gütefaktors aufgestelltes Gargeschirr 14 zu detektieren. Alternativ sind weitere, einem Fachmann als sinnvoll erscheinende Ausgestaltungen einer Detektionseinheit denkbar.

Zu einer Detektion einer Temperatur umfasst die Kochfeldvorrichtung 10 mehrere erste Sensoreinheiten 22 und mehrere zweite Sensoreinheiten 24. Im vorliegenden Ausführungsbeispiel umfasst die Kochfeldvorrichtung 10 für jedes Gargeschirr 14 eine zweite Sensoreinheit 24. Für jedes Heizelement umfasst die Kochfeldvorrichtung 10 eine erste Sensoreinheit 22. Alternativ könnte ein Verhältnis von ersten Sensoreinheiten und Heizelementen in einem Bereich zwischen eins zu drei und vier zu eins liegen. Ebenfalls denkbar ist eine andere, einem Fachmann als sinnvoll erscheinende Anzahl von ersten Sensoreinheiten und/oder zweiten Sensoreinheiten. Im Folgenden wird lediglich eine der ersten Sensoreinheiten 22 und eine der zweiten Sensoreinheiten 24 betrachtet. Die übrigen ersten Sensoreinheiten 22 und zweiten Sensoreinheiten 24 sind entsprechend identisch ausgebildet.

Eine erste Sensoreinheit könnte insbesondere im Wesentlichen innerhalb eines aufgestellten Gargeschirrs angeordnet sein, insbesondere in einem Nahbereich eines Gargeschirrbodens des aufgestellten Gargeschirrs. Weiterhin könnte eine erste Sensoreinheit an einer Außenwand eines aufgestellten Gargeschirrs, insbesondere in einem Nahbereich des Gargeschirrbodens, angeordnet sein. Jedoch ist die erste Sensoreinheit 22 unterhalb der Kochfeldplatte 28 angeordnet. Hierbei ist die erste Sensoreinheit 22 auf einer dem aufgestellten Gargeschirr 14 abgewandten Seite der Kochfeldplatte 28 angeordnet. Die erste Sensoreinheit 22 ist in einem Nahbereich des der ersten Sensoreinheit 22 zugeordneten Heizelements angeordnet. Mittels Infrarot-Strahlung detektiert die erste Sensoreinheit 22, die einen Infrarot-Sensor aufweist, eine Temperatur des Gargeschirrbodens durch die Kochfeldplatte 28 hindurch. Die erste Sensoreinheit 22 weist demnach einen Messpunkt in einem Nahbereich des Gargeschirrbodens, und zwar insbesondere unmittelbar am Gargeschirrboden, auf. Die erste Sensoreinheit 22 detektiert somit eine Temperatur des Gargeschirrbodens des Gargeschirrs 14.

Eine zweite Sensoreinheit könnte insbesondere im Wesentlichen innerhalb eines aufgestellten Gargeschirrs angeordnet sein, insbesondere in direktem Kontakt mit einem, sich in dem aufgestellten Gargeschirr befindlichen Gargut und insbesondere in einem Abstand von zumindest 10 mm von einem Gargeschirrboden. Weiterhin könnte eine zweite Sensoreinheit innerhalb eines vorzugsweise beweglich gelagerten Bauteils, insbesondere eines Doms, angeordnet sein, wobei das beweglich gelagerte Bauteil außerhalb eines aktivierten Zustands, insbesondere unterhalb einer Kochfeldplatte, angeordnet sein könnte. Hierbei könnte das beweglich gelagerte Bauteil durch Betätigung, insbesondere durch eine von einem Bediener ausgeübte Druckkraft, in eine Position oberhalb der Kochfeldplatte bewegt werden, um insbesondere eine Messung durch die zweite Sensoreinheit, vorteilhaft mittels Infrarot-Strahlung, zu ermöglichen. Das beweglich gelagerte Bauteil könnte insbesondere in einem Nahbereich eines Rands der Kochfeldplatte angeordnet sein. Im vorliegenden Ausführungsbeispiel ist die zweite Sensoreinheit 24 teilweise oberhalb der Kochfeldplatte 28 angeordnet. Hierbei ist die zweite Sensoreinheit 24 auf derselben Seite der Kochfeldplatte 28 wie das aufgestellte Gargeschirr 14 angeordnet. Die zweite Sensoreinheit 24 weist einen Messpunkt oberhalb des Gargeschirrbodens auf, und zwar insbesondere in einem Abstand von zumindest 10 mm oberhalb des Gargeschirrbodens. Die zweite Sensoreinheit 24 detektiert eine Temperatur einer Außenwand des Gargeschirrs 14, die zumindest im Wesentlichen einer Temperatur eines sich in dem Gargeschirr 14 befindlichen Garguts entspricht. In dem montierten Zustand ist die zweite Sensoreinheit 24 außen an einer Seitenwand des aufgestellten Gargeschirrs 14 angeordnet. Dies könnte beispielsweise mittels eines Magneten und/oder Saugknopfs erfolgen. Alternativ sind weitere, einem Fachmann als sinnvoll erscheinende Befestigungsmöglichkeiten denkbar.

Alternativ zu der Ausgestaltung mit ersten Sensoreinheiten 22 und zweiten Sensoreinheiten 24 ist eine Ausgestaltung mit genau einer Sensoreinheit denkbar, wobei die Sensoreinheit insbesondere analog zu der ersten Sensoreinheit 22 ausgebildet sein könnte. Hierbei wäre die Steuereinheit insbesondere dazu vorgesehen, die von der Sensoreinheit detektierte Temperatur des Gargeschirrbodens zu einer Abschätzung einer Temperatur eines sich in einem Gargeschirr befindlichen Garguts zu verwenden.

In einem in der Einbaulage einem Bediener zugewandten Bereich umfasst die Kochfeldvorrichtung 10 eine Bedieneinheit 20 zu einer Eingabe von Betriebsbefehlen. Im vorliegenden Ausführungsbeispiel weist die Bedieneinheit 20 einen Touch-Screen auf. Die Kochfeldvorrichtung 10 umfasst ferner eine Steuereinheit 16, die in Abhängigkeit der mittels der Bedieneinheit 20 eingegebenen Bedienbefehle Aktionen ausführt und/oder Einstellungen vornimmt und/oder verändert. Zudem ist die Steuereinheit 16 zu einer Steuerung und Regelung der Heizelemente vorgesehen. Hierbei fasst die Steuereinheit 16 in Abhängigkeit einer Detektion von aufgestelltem Gargeschirr 14 durch die Detektionseinheit von aufgestelltem Gargeschirr 14 bedeckte Heizelemente zu Heizzonen zusammen. Die Steuereinheit 16 betreibt die zu Heizzonen zusammengefassten Heizelemente.

In einem Betriebszustand betreibt die Steuereinheit 16 einen Teilbereich 18a-f des Heizbereichs 12 als Solltemperatur- Feld (vgl. Fig. 1 bis 4). Hierbei ordnet die Steuereinheit 16 unterschiedlichen Positionen des Solltemperatur-Felds unterschiedliche Solltemperaturen zu. In dem Betriebszustand ist die Steuereinheit 16 dazu vorgesehen, an von aufgestelltem Gargeschirr bedeckten Positionen eine Ist-Temperatur des Heizbereichs 12 an die Solltemperatur des Heizbereichs 12 anzugleichen. Hierzu verwendet die Steuereinheit 16 die von den Sensoreinheiten 22, 24 detektierten Temperaturen. In Abhängigkeit der von den Sensoreinheiten 22, 24 detektierten Temperaturen regelt die Steuereinheit 16 an von aufgestelltem Gargeschirr bedeckten Positionen eine Heizleistung der Heizelemente, um die Solltemperatur des Heizbereichs 12 einzustellen.

Die Steuereinheit 16 weist eine Speichereinheit (nicht dargestellt) auf, in welcher mehrere unterschiedliche Solltemperatur-Felder gespeichert sind. Von den Solltemperatur-Feldern sind in Fig. 1 bis 4 lediglich vier beispielhaft dargestellt, wobei in der Speichereinheit wesentlich mehr Solltemperatur-Felder gespeichert sein können. Zudem sind in der Speichereinheit der Steuereinheit 16 zumindest zwei unterschiedliche Garmethoden gespeichert. Eine erste der zumindest zwei Garmethoden weist Braten auf. Die erste Sensoreinheit 22 ist der ersten Garmethode zugeordnet. Eine zweite der zumindest zwei Garmethoden weist Kochen auf. Die zweite Sensoreinheit 24 ist der zweiten Garmethode zugeordnet. Mittels der Bedieneinheit 20 kann ein Bediener in dem Betriebszustand zwischen den zumindest zwei Garmethoden auswählen. Die Steuereinheit 16 ordnet in dem Betriebszustand in unterschiedlichen der zwei unterschiedlichen Garmethoden denselben Positionen des Solltemperatur-Felds unterschiedliche Solltemperaturen zu. Zu einer Angleichung einer Ist-Temperatur an eine Solltemperatur einer Position des Solltemperatur-Felds verwendet die Steuereinheit 16 bei ausgewählter erster Garmethode die von der ersten Sensoreinheit 22 detektierte Temperatur. Bei ausgewählter zweiter Garmethode verwendet die Steuereinheit 16 zu einer Angleichung einer Ist-Temperatur an eine Solltemperatur derselben Position des Solltemperatur-Felds die von der zweiten Sensoreinheit 24 detektierte Temperatur.

Im Folgenden soll ohne Beschränkung der Allgemeinheit angenommen werden, dass eine der zumindest zwei Garmethoden ausgewählt ist. In einem Verfahren zum Betrieb der Kochfeldvorrichtung 10 wird in dem Betriebszustand ein Teilbereich 18a-f des Heizbereichs 12 als ein Solltemperatur-Feld betrieben. Die Steuereinheit 16 ordnet jeder Koordinate des Solltemperatur-Felds eine Solltemperatur zu. In dem Betriebszustand betreibt die Steuereinheit 16 einen Teilbereich 18a-f des Heizbereichs 12 in Abhängigkeit von einer Bedieneingabe mittels der Bedieneinheit 20 als eines der in der Speichereinheit gespeicherten Solltemperatur-Felder. In Abhängigkeit von einer Bedieneingabe mittels der Bedieneinheit 20 unterteilt die Steuereinheit 16 den Heizbereich 12 in Teilbereiche 18a-f.

Ist genau ein Teilbereich 18a ausgewählt, so betreibt die Steuereinheit 16 den Teilbereich 18a des Heizbereichs 12 als ein Solltemperatur-Feld (vgl. Fig. 1). Hierbei erstreckt sich der Teilbereich 18a über im Wesentlichen eine gesamte Erstreckung des Heizbereichs 12. Beispielsweise wird durch eine Bedieneingabe mittels der Bedieneinheit 20 ein erstes Solltemperatur-Feld aus den in der Speichereinheit gespeicherten Solltemperatur-Feldern ausgewählt (vgl. Fig. 1). Ein Ursprung eines Koordinatensystems ist an einer Ecke des Heizbereichs 12 angeordnet. Eine x-Achse des Koordinatensystems erstreckt sich parallel zu einer in der Einbaulage einem Bediener zugewandten Vorderkante der Kochfeldplatte 28. Eine y-Achse des Koordinatensystems erstreckt sich senkrecht zu der x-Achse und parallel zu einer von der Kochfeldplatte 28 aufgespannten Ebene.

Dem ersten Solltemperatur-Feld ist eine mathematische Funktion zugeordnet, die eine Stufenfunktion aufweist. Das erste Solltemperatur-Feld weist drei Solltemperaturabschnitte 30a, 30b, 30c auf. Die Solltemperaturabschnitte 30a, 30b, 30c sind zeilenartig im Wesentlichen parallel zu der x-Achse ausgerichtet. Zudem sind die Solltemperaturabschnitte 30a, 30b, 30c in der y-Achse benachbart, insbesondere aneinander angrenzend, angeordnet. Jedem der Solltemperaturabschnitte 30a, 30b, 30c ist eine unterschiedliche Solltemperatur zugeordnet. Im vorliegenden Ausführungsbeispiel ist einem ersten der Solltemperaturabschnitte 30a, der in der Einbaulage einem Bediener am nächsten gelegen ist, eine geringste Solltemperatur zugeordnet. Einem dritten der Solltemperaturabschnitte 30c, der in der Einbaulage einen größten Abstand zu einem Bediener aufweist, ist eine höchste Solltemperatur zugeordnet. Ein aufgestelltes Gargeschirr 14 kann mittels der Solltemperaturabschnitte 30a, 30b, 30c des ersten Solltemperatur-Felds auf unterschiedliche Solltemperaturen erhitzt werden.

In Abhängigkeit von einer Bedieneingabe mittels der Bedieneinheit 20 verändert die Steuereinheit 16 das erste Solltemperatur-Feld. Beispielsweise könnte die Steuereinheit eine Solltemperatur der Solltemperaturabschnitte 30a, 30b, 30c verändern, wobei die Steuereinheit in Abhängigkeit von einer Bedieneingabe mittels der Bedieneinheit beispielsweise dem dritten Solltemperaturabschnitt 30c eine geringste Solltemperatur und dem ersten Solltemperaturabschnitt 30a eine höchste Solltemperatur zuordnen könnte. Alternativ sind andere, einem Fachmann als sinnvoll erscheinende Verteilungen von Solltemperaturen auf die Solltemperaturabschnitte 30a, 30b, 30c denkbar. Ferner könnte eine Anzahl und/oder eine Erstreckung, insbesondere in y-Richtung, der Solltemperaturabschnitte 30a, 30b, 30c variiert werden.

In Abhängigkeit von einer Bedieneingabe mittels der Bedieneinheit 20 wechselt die Steuereinheit 16 in dem Betriebszustand zwischen den Solltemperatur-Feldern, die in der Speichereinheit gespeichert sind. Beispielsweise wählt ein Bediener, ausgehend von dem ersten Solltemperatur-Feld, durch eine Bedieneingabe mittels der Bedieneinheit 20 ein zweites Solltemperatur-Feld aus den in der Speichereinheit gespeicherten Solltemperatur-Feldern aus (vgl. Fig. 2). Daraufhin deaktiviert die Steuereinheit 16 das erste Solltemperatur-Feld und aktiviert das zweite Solltemperatur-Feld. Dem zweiten Solltemperatur-Feld ist eine mathematische Funktion zugeordnet, die eine Stufenfunktion aufweist. Das zweite Solltemperatur-Feld weist Solltemperaturabschnitte 32a, 32b, 32c, 32d auf. Die Solltemperaturabschnitte 32a, 32b, 32c, 32d sind konzentrisch zueinander angeordnet. Ein Mittelpunkt eines jeden Solltemperaturabschnitts 32a, 32b, 32c, 32d und ein Mittelpunkt der Kochfeldplatte 28 fallen im Wesentlichen zusammen. Ein Ursprung eines Koordinatensystems ist in diesem Fall in den Mittelpunkt der Kochfeldplatte 28 gelegt. Jedem der Solltemperaturabschnitte 32a, 32b, 32c, 32d ist eine unterschiedliche Solltemperatur zugeordnet. Ausgehend von dem Ursprung des Koordinatensystems ändert, insbesondere verkleinert oder vergrößert sich die Solltemperatur der Solltemperaturabschnitte 32a, 32b, 32c, 32d im Wesentlichen monoton, wobei insbesondere ein dem Ursprung nächstgelegener Solltemperaturabschnitt eine kleinere Solltemperatur aufweist als ein von dem Ursprung entfernter gelegener Solltemperaturabschnitt. Mehrere an unterschiedlichen Positionen aufgestellte Gargeschirre 14 können mittels der Solltemperaturabschnitte 32a, 32b, 32c, 32d des zweiten Solltemperatur-Felds insbesondere gleichzeitig auf unterschiedliche Solltemperaturen erhitzt werden.

In dem Betriebszustand ermöglicht die Steuereinheit 16 in Abhängigkeit von einer Bedieneingabe mittels der Bedieneinheit 20 eine Bildung von weiteren Solltemperatur-Feldern. Nach Bildung von einem der weiteren Solltemperatur-Felder speichert die Steuereinheit 16 das weitere Solltemperatur-Feld in Abhängigkeit von einer Bedieneingabe mittels der Bedieneinheit 20 in der Speichereinheit der Steuereinheit 16 ab. Beispielsweise könnte die Steuereinheit in Abhängigkeit von einer Bedieneingabe mittels der Bedieneinheit eine Veränderung einer Anordnung von Solltemperaturabschnitten ermöglichen. Hierbei könnte die Steuereinheit in Abhängigkeit von einer Bedieneingabe mittels der Bedieneinheit eine Veränderung von Breite und/oder Länge der Solltemperaturabschnitte ermöglichen. Zudem sind insbesondere sich diagonal über einen Teilbereich des Heizbereichs erstreckende Solltemperaturabschnitte denkbar, die insbesondere schräg zu der x-Achse und zu der y-Achse ausgerichtet sind. Zudem sind kreisförmig ausgerichtete Solltemperaturabschnitte denkbar, deren Mittelpunkte in einer Ecke des Heizbereichs angeordnet sind. Alternativ oder zusätzlich sind weitere, einem Fachmann als sinnvoll erscheinende Anordnungen und/oder Kombinationen von Solltemperaturabschnitten denkbar.

Sind durch Bedieneingabe mittels der Bedieneinheit 20 zwei Teilbereiche 18c, 18d ausgewählt, so betreibt die Steuereinheit 16 jeden der Teilbereiche 18c, 18d des Heizbereichs 12 als ein Solltemperatur-Feld (vgl. Fig. 3). Im vorliegenden Ausführungsbeispiel sind die Teilbereiche 18c, 18d im Wesentlichen gleich groß. Die Steuereinheit 16 betreibt in Abhängigkeit von einer Bedieneingabe mittels der Bedieneinheit 20 einen ersten der Teilbereiche 18c als drittes Solltemperatur-Feld und einen zweiten der Teilbereiche 18d als viertes Solltemperatur-Feld. Dem dritten und dem vierten Solltemperatur-Feld ist jeweils eine mathematische Funktion zugeordnet, die eine Stufenfunktion aufweist. Das dritte Solltemperatur-Feld weist fünf Solltemperaturabschnitte 34a, 34b, 34c, 34d, 34e auf. Das vierte Solltemperatur-Feld weist vier Solltemperaturabschnitte 36a, 36b, 36c, 36d auf. Die Solltemperaturabschnitte 34a, 34b, 34c, 34d, 34e, 36a, 36b, 36c, 36d der Solltemperatur-Felder sind jeweils spaltenartig parallel zu der y-Achse ausgerichtet und in der x-Achse benachbart, insbesondre aneinander angrenzend, angeordnet. Jedem der Solltemperaturabschnitte 34a, 34b, 34c, 34d, 34e, 36a, 36b, 36c, 36d eines der Solltemperatur-Felder ist eine unterschiedliche Solltemperatur zugeordnet.

In dem Betriebszustand verändert die Steuereinheit 16 in Abhängigkeit von einer Bedieneingabe mittels der Bedieneinheit 20 eine Unterteilung des Heizbereichs 12 in Teilbereiche 18. Beispielsweise teilt die Steuereinheit 16 in dem Betriebszustand in Abhängigkeit von einer Bedieneingabe mittels der Bedieneinheit 20 den Heizbereich 12 in zwei Teilbereiche 18e, 18f auf (vgl. Fig. 4). Die Teilbereiche 18e, 18f sind spaltenartig parallel zu der y-Achse ausgerichtet und in der x-Achse benachbart, insbesondre aneinander angrenzend, angeordnet. In Abhängigkeit von einer Bedieneingabe mittels der Bedieneinheit 20 betreibt die Steuereinheit 16 jeden der Teilbereiche 18e, 18f als Solltemperatur-Feld und ordnet jedem Solltemperatur-Feld eine mathematische Funktion zu. Die mathematische Funktion weist eine sich stetig und entlang der y-Achse im Wesentlichen kontinuierlich in ihrem Wert verändernde Funktion auf. Ein erster der Teilbereiche 18e weist in der y-Achse im Wesentlichen kontinuierlich ansteigende Werte der Solltemperatur auf. Ein zweiter der Teilbereiche 18e 18f weist in der y-Achse im Wesentlichen kontinuierlich sinkende Werte der Solltemperatur auf.

In Abhängigkeit von einer Bedieneingabe mittels der Bedieneinheit 20 wechselt die Steuereinheit 16 zwischen dem Betriebsmodus, in welchem der Heizbereich 12 als Solltemperatur-Feld betrieben ist, und einem weiteren Betriebsmodus, in welchem der Heizbereich 12 klassisch betrieben ist. Bei Aufstellen von Gargeschirr 14 ordnet die Steuereinheit 16 dem aufgestellten Gargeschirr 14 in dem weiteren Betriebsmodus eine Heizzone zu. Vor Erhitzen des aufgestellten Gargeschirrs 14 gibt die Steuereinheit 16 in dem weiteren Betriebsmodus mittels der Bedieneinheit 20 eine Bedienaufforderung zu einer Eingabe einer Heizleistung für das neu aufgestellte Gargeschirr 14 aus. Nach erfolgter Bedieneingabe mittels der Bedieneinheit 20 betreibt die Steuereinheit 16 in dem weiteren Betriebsmodus das neu aufgestellte Gargeschirr 14 mit der über die Bedieneinheit 20 eingegebenen Heizleistung. Alternativ oder zusätzlich ist auch hier ein Regelbetrieb zur Erreichung einer vorgegebenen Solltemperatur denkbar.

Alternativ oder zusätzlich zu einem Touch-Screen sind weitere verschiedene, einem Fachmann als sinnvoll erscheinende Ausgestaltungen der Bedieneinheit denkbar. Beispielsweise könnte die Bedieneinheit einen Bedienknebel und/oder einen Touch-Slider aufweisen. Weiterhin ist denkbar, dass die Bedieneinheit teilweise einstückig mit einer Kochfeldplatte ausgebildet ist, wobei insbesondere Bedienbefehle und vorteilhaft eine Anordnung von Temperaturabschnitten zumindest eines Solltemperatur-Felds mittels einer Bedieneingabe über eine Oberfläche der Kochfeldplatte erfolgen könnten. Zudem sind beliebige, einem Fachmann als sinnvoll erscheinende Kombinationen unter den beschriebenen Ausgestaltungen denkbar.

### Bezugszeichen

- 10: Kochfeldvorrichtung
- 12: Heizbereich
- 14: Gargeschirr
- 16: Steuereinheit
- 18: Teilbereich
- 20: Bedieneinheit
- 22: erste Sensoreinheit
- 24: zweite Sensoreinheit
- 26: Kochfeld
- 28: Kochfeldplatte
- 30: Solltemperaturabschnitt
- 32: Solltemperaturabschnitt
- 34: Solltemperaturabschnitt
- 36: Solltemperaturabschnitt

## Patentansprüche

1. Kochfeldvorrichtung, insbesondere Induktionskochfeldvorrichtung, mit einem Heizbereich (12), der zu einem Erhitzen von aufgestelltem Gargeschirr (14) und/oder aufgelegtem Gargut vorgesehen ist, **gekennzeichnet durch** eine Steuereinheit (16), die dazu vorgesehen ist, wenigstens einen Teilbereich (18a-f) des Heizbereichs (12) in wenigstens einem Betriebszustand als zumindest ein Solltemperatur-Feld zu betreiben und unterschiedlichen Positionen des zumindest einen Solltemperatur-Felds unterschiedliche Solltemperaturen zuzuordnen.

2. Kochfeldvorrichtung nach Anspruch 1, **dadurch gekennzeichnet, dass** die Steuereinheit (16) eine Speichereinheit aufweist, in welcher zumindest zwei unterschiedliche Solltemperatur-Felder gespeichert sind.

3. Kochfeldvorrichtung nach Anspruch 1 oder 2, **dadurch gekennzeichnet, dass** die Steuereinheit (16) dazu vorgesehen ist, in dem wenigstens einen Betriebszustand in Abhängigkeit von einer Bedieneingabe mittels einer Bedieneinheit (20) zwischen zumindest zwei Solltemperatur-Feldern zu wechseln.

4. Kochfeldvorrichtung nach einem der vorhergehenden Ansprüche, **dadurch gekennzeichnet, dass** die Steuereinheit (16) dazu vorgesehen ist, in dem wenigstens einen Betriebszustand in Abhängigkeit von einer Bedieneingabe mittels einer Bedieneinheit (20) das zumindest eine Solltemperatur-Feld zu verändern.

5. Kochfeldvorrichtung nach einem der vorhergehenden Ansprüche, **dadurch gekennzeichnet, dass** die Steuereinheit (16) dazu vorgesehen ist, in dem wenigstens einen Betriebszustand in Abhängigkeit von einer Bedieneingabe mittels einer Bedieneinheit (20) eine Bildung von zumindest einem weiteren Solltemperatur-Feld zu ermöglichen.

6. Kochfeldvorrichtung nach einem der vorhergehenden Ansprüche, **dadurch gekennzeichnet, dass** die Steuereinheit (16) dazu vorgesehen ist, zumindest zwei unterschiedliche Garmethoden durchzuführen und in dem wenigstens einen Betriebszustand in unterschiedlichen der zumindest zwei unterschiedlichen Garmethoden denselben Positionen des zumindest einen Solltemperatur-Felds unterschiedliche Solltemperaturen zuzuordnen.

7. Kochfeldvorrichtung nach einem der vorhergehenden Ansprüche, **gekennzeichnet durch** zumindest eine erste Sensoreinheit (22), die einen Messpunkt in einem Nahbereich eines Gargeschirrbodens aufweist, und durch zumindest eine zweite Sensoreinheit (24), die einen Messpunkt oberhalb des Gargeschirrbodens aufweist.

8. Kochfeldvorrichtung nach einem der vorhergehenden Ansprüche, **dadurch gekennzeichnet, dass** die Steuereinheit (16) dazu vorgesehen ist, in Abhängigkeit von einer Bedieneingabe mittels einer Bedieneinheit (20) zwischen dem wenigstens einen Betriebsmodus, in welchem der Heizbereich (12) als das zumindest eine Solltemperatur-Feld betrieben ist, und wenigstens einem weiteren Betriebsmodus, in welchem der Heizbereich (12) klassisch betrieben ist, zu wechseln.

9. Kochfeld, insbesondere Induktionskochfeld, mit zumindest einer Kochfeldvorrichtung (10) nach einem der vorhergehenden Ansprüche.

10. Verfahren zum Betrieb einer Kochfeldvorrichtung (10) nach einem der Ansprüche 1 bis 8, wobei in wenigstens einem Betriebszustand wenigstens ein Teilbereich (18a-f) eines Heizbereichs (12) als zumindest ein Solltemperatur-Feld betrieben wird.

## Claims

1. Stovetop device, especially an induction stovetop device, with a heating area (12) intended for heating cookware (14) placed thereon and/or food to be cooked thereon, **characterised by** a control unit (16), which is intended to operate at least one subarea (18a-f) of the heating area (12) in at least one operating state as at least one target temperature burner and to assign different target temperatures to different positions of the at least one target temperature burner.

2. Stovetop device according to claim 1, **characterised in that** the control unit (16) has a memory unit in which at least two different target temperature burners are stored.

3. Stovetop device according to claim 1 or 2, **characterised in that** the control unit (16) is intended, in the at least one operating state, as a function of an operator entry by means of an operating unit (20), to switch between at least two target temperature burners.

4. Stovetop device according to one of the preceding claims, **characterised in that** the control unit (16) is intended, in the at least one operating state, as a function of an operator entry by means of an operating unit (20), to modify the at least one target temperature burner.

5. Stovetop device according to one of the preceding claims, **characterised in that** the control unit (16) is intended, in the at least one operating state, as a function of an operator entry by means of an operating unit (20), to make it possible for at least one further target temperature burner to be formed.

6. Stovetop device according to one of the preceding claims, **characterised in that** the control unit (16) is intended to carry out at least two different cooking methods and in the at least one operating state, in different methods of the at least two different cooking methods, to assign different target temperatures to the same positions of the at least one target temperature burner.

7. Stovetop device according to one of the preceding claims, **characterised by** at least one first sensor unit (22) having a measurement point in an area close to the base of an item of cookware, and by at least one second sensor unit (24) having a measurement point above the base of the item of cookware.

8. Stovetop device according to one of the preceding claims, **characterised in that** the control unit (16) is intended, as a function of an operator entry by means of an operating unit (20), to switch between the at least one operating mode in which the heating area (12) is operated as the at least one target temperature burner, and at least one further operating mode in which the heating area (12) is operated classically.

9. Stovetop, especially an induction stovetop, with at least one stovetop device (10), according to one of the preceding claims.

10. Method for operating a stovetop device (10) according to one of claims 1 to 8 wherein, in at least one operating state, at least one subarea (18a-f) of a heating area (12) is operated as at least one target temperature burner.

## Revendications

1. Dispositif de table de cuisson, notamment dispositif de table de cuisson à induction, comprenant une zone de chauffage (12) configurée pour chauffer un ustensile de cuisson (14) posé et/ou un produit à cuire posé,
**caractérisé par** un module de commande (16) qui est configuré pour faire fonctionner au moins une partie (18a-f) de la zone de chauffage (12) dans au moins un état de fonctionnement en tant qu'au moins un champ à température de consigne et pour affecter différentes températures de consigne à différents endroits du au moins un champ à température de consigne.

2. Dispositif de table de cuisson selon la revendication 1, **caractérisé en ce que** le module de commande (16) comprend un module de mémoire dans lequel au moins deux champs à température de consigne différents sont enregistrés.

3. Dispositif de table de cuisson selon la revendication 1 ou 2, **caractérisé en ce que** le module de commande (16) est configuré de manière à alterner, dans le au moins un état de fonctionnement, entre au moins deux champs à température de consigne en fonction d'une entrée de commande au moyen d'un dispositif de commande (20).

4. Dispositif de table de cuisson selon l'une des revendications précédentes, **caractérisé en ce que** le module de commande (16) est configuré de manière à modifier, dans le au moins un état de fonctionnement, le au moins un champ à température de consigne en fonction d'une entrée de commande au moyen d'un dispositif de commande (20).

5. Dispositif de table de cuisson selon l'une des revendications précédentes, **caractérisé en ce que** le module de commande (16) est configuré de manière à permettre, dans le au moins un état de fonctionnement, la création d'au moins un champ à température de consigne supplémentaire en fonction d'une entrée de commande au moyen d'un dispositif de commande (20).

6. Dispositif de table de cuisson selon l'une des revendications précédentes, **caractérisé en ce que** le module de commande (16) est configuré de manière à exécuter au moins deux méthodes de cuisson différentes et à affecter, dans le au moins un état de fonctionnement, des températures de consigne différentes aux mêmes endroits du au moins un champ à température de consigne dans des méthodes de cuisson différentes des au moins deux méthodes de cuisson.

7. Dispositif de table de cuisson selon l'une des revendications précédentes, **caractérisé par** au moins une première unité de détection (22), qui comprend un point de mesure dans une zone proche d'un fond d'ustensile de cuisson, et par une seconde unité de détection (24) qui comprend un point de mesure au-dessus du fond d'ustensile de cuisson.

8. Dispositif de table de cuisson selon l'une des revendications précédentes, **caractérisé en ce que** le module de commande (16) est configuré de manière à alterner, en fonction d'une entrée de commande au moyen d'un dispositif de commande (20), entre le au moins un état de fonctionnement, dans lequel la zone de chauffage (12) est exploitée en tant que le au moins un champ à température de consigne, et au moins un autre état de fonctionnement, dans lequel la zone de chauffage (12) est exploitée de façon classique.

9. Table de cuisson, notamment table de cuisson à induction, comprenant au moins un dispositif de table de cuisson (10) selon l'une des revendications précédentes.

10. Procédé de fonctionnement d'un dispositif de table de cuisson (10) selon l'une des revendications 1 à 8, dans lequel, dans au moins un état de fonctionnement, au moins une partie (18a-f) d'une zone de chauffage (12) est exploitée en tant qu'au moins un champ à température de consigne.
